# EUROPÄISCHE PATENTSCHRIFT

(11) **EP 1 316 665 B1**
(45) Veröffentlichungstag und Bekanntmachung des Hinweises auf die Patenterteilung: **17.03.2010**
(21) Anmeldenummer: 02023933.1
(22) Anmeldetag: 25.10.2002
(51) Int. Cl.: E05D 15/52

(54) **Ausstellvorrichtung für einen Drehflügel eines Fensters, einer Tür oder dergleichen**
Checking device for a pivoting wing of a window, door or the like
Bras de compas pour battant articulé de fenêtre, porte ou similaire

(30) Priorität: 28.11.2001 DE 10159687
(43) Veröffentlichungstag der Anmeldung: 04.06.2003
(73) Patentinhaber: ROTO FRANK AG, 70771 Leinfelden-Echterdingen (DE)
(72) Erfinder: Zaccaria, Giovanni, 70771 Leinfelden-Echterdingen (DE)

(56) Entgegenhaltungen:
- DE-A1- 2 750 178
- US-A- 3 509 663

## Beschreibung

Die Erfindung betrifft eine Ausstellvorrichtung für einen Dreh-Kipp-Flügel eines Fensters, einer Tür oder dergleichen, wobei die Ausstellvorrichtung in Flügelschließstellung verdeckt angeordnet ist und Flügellenkeinrichtungen aufweist, die jeweils mit einem den Flügel mit dem Blendrahmen wirkverbindenden Kurvenführungssystem versehen sind, gemäß Oberbegriff des Anspruchs 1.

Ausstellvorrichtungen der hier angesprochenen Art sind bekannt. Allerdings sind deren Kurvenführungssysteme nachteilhaft, da sie insbesondere bei verhältnismäßig schweren Drehflügeln nicht immer eine hinreichende Lagepräzision des Flügels vor allem in Flügelöffnungsstellung gewährleisten können. Dieser nachteilige Effekt tritt insbesondere bei maximalen Flügelöffnungswinkeln und/oder bei Verschleißerscheinungen der Ausstellvorrichtung auf. Beispielsweise kann eine nicht erwünschte Schiefstellung eines drehgeöffneten Flügels in Bezug auf den Blendrahmen ein korrektes Schließen des Drehflügels verhindern oder zumindest erschweren.

Insbesondere hat es sich bei bekannten Ausstellvorrichtungen (Riegelvorrichtungen) als nachteilig erwiesen, dass eine praktisch spielfreie Wirkverbindung zwischen Riegeleingriff und Riegelnase bei einem in Schließlage mit dem Blendrahmen in Anlagekontakt stehenden Flügel nicht hinreichend dauerhaft beziehungsweise sicher zu erreichen ist, da sich das jeweilige Lagerspiel an den verschiedenen Gelenkstellen bei realer Belastung schon nach verhältnismäßig kurzer Zeit vergrößern kann unter Beeinträchtigung der korrekten Wirkungsweise der Riegelvorrichtung, so dass sich ein erwünschter Dichtungs-Anpressdruck des Flügels am Blendrahmen nicht mehr problemlos einstellen kann.

US 3509663 offenbart eine Ausstellvorrichtung mit Kurvenführungssystemen.

DE 2750178 offenbart alle Merkmale des Oberbegriffs des Anspruchs 1.

Es ist Aufgabe der Erfindung, eine Ausstellvorrichtung der eingangs genannten Art zu schaffen, die konstruktiv verhältnismäßig einfach aufgebaut ist und ein flügellagestabiles und somit korrektes Drehöffnen beziehungsweise -schließen eines Dreh-Kipp-Flügels ermöglicht.

Zur Lösung der Aufgabe wird eine Ausstellvorrichtung mit den Merkmalen des Anspruchs 1 vorgeschlagen, die sich dadurch auszeichnet, dass das Kurvenführungssystem ein am Blendrahmen gelenkig befestigtes Tragelement mit einer Führungskurve aufweist. Die Ausstellvorrichtung ist bei Einsatz eines mit einer Führungskurve versehenen Tragelements in relativ einfacher Weise konstruktiv ausbildbar, da das Tragelement sowohl eine Tragfunktion als auch eine Führungsfunktion übernimmt. Eine derartige Ausstellvorrichtung gewährleistet auch gleichzeitig die Einnahme einer stets korrekten Drehöffnungsstellung des Drehflügels.

Vorteilhafterweise steht das Tragelement, das als Tragplatte ausgebildet ist, mit dem Blendrahmen in Flächenkontakt. Mittels einer derartigen Tragplatte ist es vorteilhafterweise möglich, eine auch für verhältnismäßig schwere Drehflügel hinreichende Flügelabstützung am Blendrahmen auch in einer maximalen Drehöffnungsstellung des Drehflügels zu gewährleisten. Dabei ist die Tragplatte selbst am Blendrahmen angelenkt unter gleichzeitiger Ausbildung eines den Drehflügel unabhängig von seiner jeweiligen Betriebsstellung abstützenden Flächenkontakts bei sich einstellender Flächenpressung. Somit erfüllt die Tragplatte gleichzeitig drei Funktionen, nämlich eine Gelenkfunktion in Bezug auf den Blendrahmen, eine Führungsfunktion (Führungskurve) in Bezug auf ein korrektes Drehöffnen beziehungsweise -schließen des Drehflügels sowie die Funktion einer betriebsgünstigen Flächenabstützung des Drehflügels am Blendrahmen unabhängig von der jeweiligen Öffnungsstellung des Drehflügels.

Die Führungskurve ist als durchgehender Führungsschlitz oder als Führungsnut ausgebildet, in welchen oder in welchen ein Steuerzapfen des Flügels ragt. Hierdurch ist eine kompakte Ausgestaltung der Ausstellvorrichtung möglich und gleichzeitig eine zuverlässige Führung des Drehflügels bei dessen Drehöffnungsbewegung beziehungsweise Drehschließbewegung möglich. Dabei kann die Führungskurve geradlinige und/oder gekrümmte Führungsabschnitte aufweisen.

Der Steuerzapfen ist mit einer Flügelplatte verbunden und steht während der gesamten Flügeldrehbewegung mit dem Führungsschlitz oder mit der Führungsnut in Eingriff. Hierdurch wird eine zuverlässige Führung des Flügels während der gesamten Flügeldrehbewegung gewährleistet, wobei gleichzeitig eine kompakte Ausgestaltung der Ausstellvorrichtung realisiert werden kann.

Die Tragplatte ist mit einer Blendrahmenplatte verbunden, die einen Längsschlitz aufweist, mit welchem ein Steuerarm gleitverschieblich und gelenkig verbunden ist. Dabei ist der Steuerarm zusätzlich gelenkig mit der Flügelplatte unter Ausbildung eines Steuerarm-Flügelplatten-Drehgelenks und mit der Tragplatte unter Ausbildung eines Steuerarm-Tragplatten-Drehgelenks verbunden. Ein derartig ausgebildeter und wirkverbundener Steuerarm gewährleistet in Kooperation mit der Funktionseinheit Tragplatte/Steuerzapfen eine korrekte und störungsfreie Drehbewegung des Drehflügels bei gleichzeitig verhältnismäßig einfacher und kompakter Ausgestaltung der Ausstellvorrichtung.

Zum Kippen des Drehflügels ist eine zusätzliche Ausstellschere vorgesehen, welche anstatt der Flügelplatte mit dem Steuerarm und der Tragplatte verbunden ist. Eine derartige Ausstellvorrichtung ist somit für einen Dreh-Kipp-Flügel vorgesehen.

Entsprechend einer bevorzugten Ausführungsform weist die Führungsnut einen Nutboden auf unter Ausbildung einer definierten Nuttiefe und ist die Eintauchtiefe des Steuerzapfens in der Führungsnut kleiner als die Nuttiefe. Somit befindet sich zwischen Nutboden und Steuerzapfenende ein Spiel, so dass der Steuerzapfen nicht zur Abstützung des Drehflügels am Blendrahmen beiträgt, sondern lediglich eine korrekte Führung des Drehflügels gewährleisten soll. Eine zuverlässige Abstützung des Drehflügels am Blendrahmen wird mittels des Flächenkontakts (kann gegebenenfalls eine Flächenpressung sein) zwischen der Tragplatte und dem Blendrahmen ermöglicht.

Vorteilhafterweise ist der Nutboden mindestens mit einer Durchgangsöffnung versehen. Eine derartige Durchgangsöffnung dient dazu, gegebenenfalls sich in der Führungsnut (nicht in Bezug auf die Blechdicke durchgehend) ansammelnden Schmutz durch die Durchgangsöffnung abführen zu können, wobei die Relativbewegung des Steuerzapfens in der Führungsnut zur Vermeidung einer unerwünschten Ansammlung von Schmutzanteilen in der Führungsnut beiträgt.
Die Durchgangsöffnung kann dabei in einem Endbereich oder in einem zentralen Bereich der Führungsnut vorgesehen sein. Durch die Verhinderung einer Schmutzansammlung in der Führungsnut wird eine störungsfreie Drehbewegung des Drehflügels ermöglicht.

Mit Vorteil ist die Tragplatte mittels eines Dreh-Kipp-Gelenks mit dem Blendrahmen verbunden. Dabei kann das Dreh-Kipp-Gelenk als höhenverstellbares Kugelgelenk ausgebildet sein. Die Höhenverstellung kann beispielsweise mittels einer mit einer Gelenkkügel in Wirkverbindung stehenden Flügelverstellschraube in handhabungsfreundlicher Weise erfolgen. Das Dreh-Kipp-Gelenk erlaubt sowohl ein korrektes Drehen als auch ein zuverlässiges Kippen eines Dreh-Kipp-Flügels. Die Tragplatte ist somit nicht nur für die Drehbewegung eines Dreh-Kipp-Flügels von Bedeutung, sondern stellt auch gleichzeitig ein Hauptfunktionselement zur Gewährleistung einer zuverlässigen Kippbewegung desselben Flügels dar. Ferner erlaubt die derartig ausgebildete Tragplatte eine kompakte Ausgestaltung der Ausstellvorrichtung, was insbesondere bei in Flügelschließstellung verdeckt angeordneten Ausstellvorrichtungen von Bedeutung ist.

Gemäß einer bevorzugten Ausführungsform steht in einer Flügelöffnungsstellung der Steuerzapfen in Bezug auf eine konstante Distanz zwischen dem Steuerarm-Tragplatten-Gelenk und einem Tragplatten-Blendrahmen-Gelenk in einer im Wesentlichen mittigen Betriebsstellung im Führungsschlitz oder in der Führungsnut. Dies ermöglicht, beispielsweise bei der maximal möglichen Flügelöffnungsstellung, den Flügel in einem mittleren Tragplattenbereich mittels des in den Führungsschlitz (Führungsnut) ragenden Steuerzapfens zu führen. Da die Tragplatte bei maximal geöffnetem Drehflügel einer extremen Belastung ausgesetzt ist, ist es von Vorteil, selbige möglichst kurz auszubilden und eine in Bezug auf die genannte Distanz und Drehflügelstellung nahezu mittige Anordnung des Steuerzapfens vorzusehen.

Mit Vorteil ist die Tragplatte und/oder die Blendrahmenplatte wenigstens in einem Flächenkontaktbereich aus einem gleitfähigen und verschleißfesten Material hergestellt. Ein derartiges Material hoher Festigkeit und mit guten Gleiteigenschaften kann ein Metall, insbesondere eine Kupfer-Zink-Legierung (zum Beispiel GK-CuZn 16 Si 4), sein. Bei der genannten Legierung handelt es sich um ein Metall ohne Schmierstoffeinlagerungen. Es kann jedoch auch ein Spezialmetall mit eingelagertem Schmiermittel eingesetzt werden. Hierdurch wird eine betriebsgünstige Kraftübertragung von der Tragplatte auf die Blendrahmenplatte unter Ausnutzung einer möglichst großen Kontaktfläche ermöglicht. Es wird somit die Erzielung einer optimierten Dauerpräzision und langen Haltbarkeit der Ausstellvorrichtung gewährleistet.

Vorzugsweise enthält der Längsschlitz der Blendrahmenplatte eine Mehrzahl an voneinander beabstandeten Rastausnehmungen, mit welchen ein Gleitzapfen des Steuerarms in Abhängigkeit der jeweiligen Flügelöffnungsstellung in Wirkkontakt bringbar ist. Mittels derartiger Rastausnehmungen kann eine definierte Drehöffnungsposition des Drehflügels in verhältnismäßig einfacher und handhabungsfreundlicher Weise eingestellt werden. Ferner dienen die Rastausnehmungen zur Verhinderung eines unerwünschten Aufschlagens oder Zuschlagens des Drehflügels, indem der entsprechend im Längsschlitz bewegte Gleitzapfen des Steuerarms mittels der Rastausnehmung gebremst wird aufgrund sich einstellender Bewegungsverzögerungseffekte an den entsprechenden Anschlagflächen.

Vorteilhafterweise sind die Tragplatte und der Steuerarm jeweils mittels einer lösbaren Gelenkverbindung mit dem Blendrahmen verbunden. Dabei kann die jeweilige Gelenkverbindung als Aufnahmesitz-Drehbefestigungselement-Verbindung ausgebildet sein. Ferner kann der Aufnahmesitz geschlossen oder randoffen ausgebildet sein. Mittels einer derartigen lösbaren Gelenkverbindung ist eine besonders handhabungsfreundliche Montage der Ausstellvorrichtung beziehungsweise eines mit einem zugehörigen Teil der Ausstellvorrichtung vormontierten Drehflügels an einem entsprechend komplementär vormontierten Blendrahmen möglich. Auch sind in verhältnismäßig einfacher Weise Wartungsarbeiten beispielsweise an einem Fenster durch Lösen der Gelenkverbindung und Entfernen des Fensterflügels durchführbar. Darüber hinaus ist im Falle von sogenannten Top-Hung-Flügeln eine nun voneinander unabhängige und getrennte Fertigung von Flügeln und Blendrahmen möglich, da selbige erst bei der Endmontage mittels der lösbaren Klemmverbindung zusammengekuppelt werden.

Mit Vorteil ist das Kugelgelenk in einem im Blendrahmen angeordneten, insbesondere metallischen Trageinsatz verankert. Mittels einer derartigen Verankerung des Kugelgelenks kann selbiges auch verhältnismäßig große Kräfte störungsfrei (verformungsfrei beziehungsweise -reduziert) auf den Blendrahmen übertragen. Gegebenenfalls kann sogar eine Verankerung des Kugelgelenks in der den Blendrahmen tragenden Wand vorgesehen sein.

Weitere vorteilhafte Ausgestaltungen der Erfindung ergeben sich aus der Beschreibung.

Die Erfindung wird nachfolgend in mehreren Ausführungsbeispielen anhand einer zugehörigen Zeichnung näher erläutert. Es zeigen:
- Figur 1: eine schematische Perspektivdarstellung einer erfindungsgemäßen Ausstellvorrichtung;
- Figuren 2 bis 4: jeweils eine schematische Draufsicht der erfindungsgemäßen Ausstellvorrichtung der Figur 1 in verschiedenen Drehöffnungspositionen;
- Figur 5: eine schematische, teilweise geschnittene Seitenansicht der erfindungsgemäßen Ausstellvorrichtung;
- Figur 6: eine schematische Perspektivdarstellung einer Ausstellvorrichtung für einen Dreh-Kipp-Flügel;
- Figur 7: eine schematische Draufsicht auf eine erfindungsgemäße Ausstellvorrichtung mit Rastausnehmungen und
- Figuren 8 bis 9: jeweils eine schematische Draufsicht auf eine erfindungsgemäße Ausstellvorrichtung mit lösbarer Klemmverbindung.

Figur 1 zeigt eine schematische Perspektivdarstellung einer allgemein mit 10 bezeichneten Ausstellvorrichtung für einen Dreh-Kipp-Flügel eines Fenster, einer Tür oder dergleichen. Die Ausstellvorrichtung 10 ist in Flügelschließstellung verdeckt angeordnet und besteht aus einer Mehrzahl an Flügellenkeinrichtungen 14, beispielsweise eine obere und eine untere Flügellenkeinrichtung 14, wobei in Figur 1 lediglich die untere dargestellt ist. Die Flügellenkeinrichtung 14 ist mit einem Kurvenführungssystem 18 versehen, mittels welchem eine Wirkverbindung zwischen einem Drehflügel mit einem Blendrahmen (nicht in Figur 1 dargestellt) möglich ist. In Figur 1 ist eine winkelförmige Flügelplatte 26 dargestellt, welche mittels des Kurvenführungssystems 18 mit einer Blendrahmenplatte 32 unter Zwischenschaltung einer Tragplatte 20 verbunden ist. Dabei steht die Tragplatte 20 mit der Blendrahmenplatte 32 in Flächenkontakt, beispielsweise auch unter Ausbildung einer Flächenpressung, und ist an selbiger gelenkig befestigt. Ferner weist die Tragplatte 20 eine Führungskurve 22 auf, welche als Führungsnut ausgebildet ist und in welcher ein Steuerzapfen 24 der Flügelplatte 26 ragt. Der mit der Flügelplatte 26 verbundene Steuerzapfen 24 steht während der gesamten Flügeldrehbewegung mit der Führungsnut 22 in Eingriff. Die Blendrahmenplatte 32 weist einen Längsschlitz 34 auf, mit welchem ein Steuerarm 36 gleitverschieblich und gelenkig mittels eines Gleitzapfens 35 verbunden ist. Der Steuerarm 36 ist ferner mit der Flügelplatte 26 unter Ausbildung eines Steuerarm-Flügelplatten-Drehgelenks 38 und mit der Tragplatte 20 unter Ausbildung eines Steuerarm-Tragplatten-Drehgelenks 40 gelenkig verbunden. Entsprechend dem dargestellten Ausführungsbeispiel ist die Tragplatte 20 mittels eines Dreh-Kipp-Gelenks 30 mit der Blendrahmenplatte 32 verbunden.

Die Figuren 2 bis 4 zeigen in schematischer Draufsicht drei unterschiedliche Stellungen der Ausstellvorrichtung 10. Dabei zeigt Figur 2 die Ausstellvorrichtung 10 in einer geschlossenen Stellung, das heißt der entsprechende Drehflügel 12 befindet sich in Bezug auf den zugehörigen Blendrahmen 16 in Anlagekontakt (geschlossene Stellung). Der Gleitzapfen 35 befindet sich in Figur 2 am rechten Ende des Längsschlitzes 34, während der Steuerzapfen 24 am linken Ende der Führungskurve 22 positioniert ist. Figur 3 zeigt den teilweise gemäß Pfeil 37 drehgeöffneten Drehflügel 12, wobei der Gleitzapfen 35 mittels des Steuerarms 36 im Längsschlitz 34 und der Steuerzapfen 24 mittel der Flügelplatte 26 in der Führungskurve 22 der Tragplatte 20 entsprechend bewegt worden ist. Aufgrund der definierten Führung der Flügelplatte 26 und somit des Drehflügels 12 mittels des Steuerzapfens 24 in der Führungskurve 22 der Tragplatte 20 wird eine Kollision des Drehflügels 12 mit dem Blendrahmen 16 sicher vermieden. Figur 4 zeigt den um einen maximalen Öffnungswinkel α (beispielsweise 110°) drehgeöffneten Drehflügel 12. In dieser Öffnungsstellung befindet sich der Gleitzapfen 35 am linken Ende des Längsschlitzes 34, während der Steuerzapfen 24 am in Figur 4 unteren Ende der Führungskurve 22 positioniert ist. In allen Öffnungsstellungen des Drehflügels 12 gemäß Figuren 2 bis 4 wird ein Flächenkontakt (Flächenpressung) zwischen der Tragplatte 20 und der Blendrahmenplatte 32 gewährleistet, so dass eine sichere und zuverlässige Abstützung des Drehflügels 12 auch in maximaler Drehöffnungsstellung (lastkritische Betriebsstellung des Drehflügels 12) gewährleistet ist. Hierzu befinden sich die Tragplatte 20 und die Blendrahmenplatte 32 in einem möglichst großen Flächenkontaktbereich 33 beispielsweise in Presskontakt.

Figur 5 zeigt eine schematische, teilweise geschnittene Seitendarstellung der Ausstellvorrichtung 10 gemäß einer möglichen Ausführungsform. Entsprechend Figur 5 weist die Führungsnut 22 einen Nutboden 28 auf unter Ausbildung einer definierten Nuttiefe, wobei die Eintauchtiefe des Steuerzapfens 24 in der Führungsnut 22 kleiner als die Nuttiefe ist. Vorzugsweise enthält der Nutboden 28 mindestens eine Durchgangsöffnung (nicht in Figur 5 dargestellt), mittels welcher eine unerwünschte Verschmutzung beziehungsweise Schmutzansammlung in der Führungskurve 22 vermieden werden soll. Das Dreh-Kipp-Gelenk 30 ist als höhenverstellbares Kugelgelenk 31 ausgebildet, das mittels einer Verstellschraube 29 in handhabungsfreundlicher Weise eine Höhenverstellung der Tragplatte 20 in Bezug auf die Blendrahmenplatte 32 erlaubt. Dabei ist die Blendrahmenplatte 32 vorteilhafterweise winkelförmig ausgebildet, so dass eine stabile und kompakte Verbindung der Blendrahmenplatte 32 mit dem Blendrahmen 16 realisiert werden kann, beispielsweise mittels einer Mehrzahl an Schraubenverbindungen. Ferner ist es möglich, dass das Kugelgelenk 31 in einem im Blendrahmen angeordneten, insbesondere metallischen Trageinsatz (nicht in Figur 5 dargestellt) verankert ist.

Figur 6 zeigt eine schematische Perspektivdarstellung der oberen Flügellenkeinrichtung 10 für einen Dreh-Kipp-Flügel (nicht dargestellt). Die Ausstellvorrichtung 10 weist zum Kippen des Flügels eine zusätzliche Ausstellschere 44 auf, welche anstatt der Flügelplatte 26 (siehe Ausführungsform der Figuren 1 bis 5) mit dem Steuerarm 36 und der Tragplatte 20 verbunden ist. Somit ist die Ausstellschere 44 am Flügel (oberer Rand) zu befestigen, während die Blendrahmenplatte 32 am entsprechenden Blendrahmen befestigt werden muss. Hierzu weist die zusätzliche Ausstellschere 44 einen Zapfen 52 auf, der der Aufnahme 54 des Flügels zugeordnet ist, sowie einen Zapfen 56 für die Aufnahme 58 des Flügels. Das Bezugszeichen 60 bezeichnet einen Drehpunkt der Ausstellschere 44, welche gemäß Doppelpfeil 62 bewegbar ist. Ferner zeigt Figur 6 eine Treibstange 64 des Flügels, welche einen Schließzapfen 66 aufweist, der mit einem Schließstück 68 in Wirkverbindung gebracht werden kann. Eine Wirkverbindung zwischen Schließzapfen 66 und Schließstück 68 liegt nicht vor, wenn eine Kippbewegung des Flügels erfolgen soll. Bei den weiteren Betriebsstellungen des Flügels, nämlich der Verriegelungsstellung und der Drehöffnungsstellung, ist der Schließzapfen 66 mit dem Schließstück 68 wirkverbunden. Eine derart ausgebildete Ausstellvorrichtung 10 mit Ausstellschere 44 erlaubt die Erzielung der oben erwähnten Vorteile für einen Dreh-Kipp-Flügel.

Figur 7 zeigt eine schematische Draufsicht der Ausstellvorrichtung 10 gemäß Figur 1, wobei der Längsschlitz 34 zusätzlich an beiden Schlitzwandungen mit einer Mehrzahl an zueinander beabstandet angeordneten Rastausnehmungen 42 versehen ist. Die Rastausnehmungen 42 sind derart ausgebildet, dass eine teilweise Aufnahme des Gleitzapfens 35 in der zugehörigen Wandung des Längsschlitzes 34 möglich ist zur Fixierung des Drehflügels 12 in einer definierten Drehöffnungsstellung beziehungsweise zur Verhinderung einer unerwünschten abrupten (unkontrollierten) Öffnungs- beziehungsweise Schließbewegung des Drehflügels 12 in Bezug auf den Blendrahmen 16.

Die Figuren 8 und 9 zeigen in schematischer Draufsicht ein weiteres Ausführungsbeispiel der Ausstellvorrichtung 10, welche eine Tragplatte 20 und einen Steuerarm 36 aufweist, die jeweils mittels einer lösbaren Gelenkverbindung 46 an der Blendrahmenplatte 32 befestigbar sind (Figur 8) beziehungsweise mit selbiger befestigt sind (Figur 9). Dabei ist die jeweilige Gelenkverbindung 46 als Aufnahmesitz-Drehbefestigungselement-Verbindung 48, 50 ausgebildet. Der Aufnahmesitz 48 des Steuerarms 36 ist dabei geschlossen ausgebildet, während der Aufnahmesitz 48 der Tragplatte 20 randoffen ist. Das jeweilige Drehbefestigungselement 50 ist um eine zugehörige Drehachse drehbar unter Ausbildung eines entsprechenden Drehgelenks. Das im Längsschlitz 34 aufgenommene Drehbefestigungselement 35 ist in selbigem zusätzlich längsverschiebbar angeordnet unter Ausbildung eines Gleitzapfens 35.

Bei allen Ausführungsbeispielen gemäß den Figuren 1 bis 9 ist die Tragplatte 20 und/oder die Blendrahmenplatte 32 wenigstens im Flächenkontaktbereich 33 aus einem gleitfähigen und verschließfesten Material hergestellt. Vorzugsweise steht in einer Flügelöffnungsstellung der Steuerzapfen 24 in Bezug auf eine konstante Distanz zwischen dem Steuerraum-Tragplatten-Gelenk 40 und dem Dreh-Kipp-Gelenk 30 in einer im Wesentlichen mittigen Betriebsstellung in der Führungsnut 22.

Mittels einer derartigen Ausstellvorrichtung können eventuell bei der Fertigung auftretende Toleranzen kompensiert werden, ohne dabei deren Kurvensteuerungsfunktion in Bezug auf das Öffnen und Schließen des Flügels zu beeinträchtigen. Aufgrund der Anordnung der Tragplatte 20 im Eckbereich zwischen dem Flügel und dem zugehörigen Blendrahmen ist selbst bei eventuell auftretenden Lagerspielen stets eine korrekte Abdichtung zwischen dem Flügel und dem Blendrahmen in Flügelschließstellung gewährleistet.

## Patentansprüche

1. Ausstellvorrichtung (10) für einen Dreh-Kipp-Flügel (12) eines Fensters, einer Tür oder dergleichen, wobei die Ausstellvorrichtung (10) in Flügelschließstellung verdeckt angeordnet ist und Flügellenkeinrichtungen (14) aufweist, die als eine obere und eine untere Flügellenkeinrichtung (14) ausgebildet sind und die jeweils mit einem den Flügel (12) mit dem Blendrahmen (16) wirkverbindenden Kurvenführungssystem (18) versehen sind, wobei die Kurvenführungssysteme (18) jeweils eine an dem Blendrahmen gelenkig befestigte Tragplatte (20) mit einer Führungskurve (22) aufweisen, die als durchgehender Führungsschlitz oder durchgehende Führungsnut ausgebildet ist, in welcher ein Steuerzapfen (24) ragt, der mit einer am Flügel befestigbaren Flügelplatte (26) verbunden ist und während der gesamten Flügeldrehbewegung mit dem Führungsschlitz oder mit der Führungsnut in Eingriff steht, **dadurch gekennzeichnet, dass** die Tragplatten (20) jeweils mit einer Blendrahmenplatte (32) gelenkig verbunden sind, die einen Längsschlitz (34) aufweist, mit welchem ein Steuerarm (36) gleitverschieblich und gelenkig verbunden ist, wobei die Steuerarme (36) gelenkig mit den Flügelplatten (26) unter Ausbildung von Steuerarm-Flügelplatten-Drehgelenken (38) und mit den Tragplatten (20) unter Ausbildung von Steuerarm-Tragplatten-Drehgelenken (40) verbunden sind, und wobei die untere Flügellenkeinrichtung eine Flügelplatte (26) aufweist und die obere Flügellenkeinrichtung als Flügelplatte (26) eine Ausstellschere (44) aufweist, die mit dem Steuerarm (36) und der Tragplatte (20) für ein Kippen des Dreh-Kipp-Flügels (12) verbunden ist.

2. Ausstellvorrichtung nach Anspruch 1, **dadurch gekennzeichnet, dass** die Tragplatte mit dem Blendrahmen (16) in Flächenkontakt steht.

3. Ausstellvorrichtung nach einem der vorhergehenden Ansprüche, **dadurch gekennzeichnet, dass** die Führungsnut (22) einen Nutboden (28) aufweist unter Ausbildung einer definierten Nuttiefe und die Eintauchtiefe des Steuerzapfens (24) im Führungsschlitz (22) kleiner als die Nuttiefe ist.

4. Ausstellvorrichtung nach Anspruch 3, **dadurch gekennzeichnet, dass** der Nutboden (28) mindestens eine Durchgangsöffnung aufweist.

5. Ausstellvorrichtung nach einem der vorhergehenden Ansprüche, **dadurch gekennzeichnet, dass** die Tragplatte (20) mittels eines Dreh-Kipp-Gelenks (30) mit dem Blendrahmen (16) verbunden ist.

6. Ausstellvorrichtung nach Anspruch 5, **dadurch gekennzeichnet, dass** das Dreh-Kipp-Gelenk (30) als höhenverstellbares Kugelgelenk (31) ausgebildet ist.

7. Ausstellvorrichtung nach einem der vorhergehenden Ansprüche, **dadurch gekennzeichnet, dass** in einer Flügelöffnungsstellung der Steuerzapfen (24) in Bezug auf eine konstante Distanz zwischen dem Steuerarm-Tragplatten-Gelenk (40) und einem Tragplatten-Blendrahmen-Gelenk (30) in einer im Wesentlichen mittigen Betriebsstellung im Führungsschlitz oder in der Führungsnut (22) steht.

8. Ausstellvorrichtung nach einem der vorhergehenden Ansprüche, **dadurch gekennzeichnet, dass** die Tragplatte (20) und/oder die Blendrahmenplatte (32) wenigstens in einem Flächenkontaktbereich aus einem gleitfähigen und verschleißfesten Material hergestellt ist.

9. Ausstellvorrichtung nach einem der vorhergehenden Ansprüche, **dadurch gekennzeichnet, dass** der Längsschlitz (34) der Blendrahmenplatte (32) eine Mehrzahl an voneinander beabstandeten Rastausnehmungen (42) aufweist, mit welchen ein Gleitzapfen (35) des Steuerarms (36) in Abhängigkeit der jeweiligen Flügelöffnungsstellung in Wirkkontakt bringbar ist.

10. Ausstellvorrichtung nach einem der vorhergehenden Ansprüche, **dadurch gekennzeichnet, dass** die Tragplatte (20) und der Steuerarm (36) jeweils mittels einer lösbaren Gelenkverbindung (46) mit dem Blendrahmen (16) verbunden sind.

11. Ausstellvorrichtung nach Anspruch 10, **dadurch gekennzeichnet, dass** die jeweilige Gelenkverbindung (46) als Aufnahmesitz-Drehbefestigungselement-Verbindung (48,50) ausgebildet ist.

12. Ausstellvorrichtung nach Anspruch 11, **dadurch gekennzeichnet, dass** der Aufnahmesitz (48) geschlossen oder randoffen ist.

13. Ausstellvorrichtung nach Anspruch 6, **dadurch gekennzeichnet, dass** das Kugelgelenk (31) in einem im Blendrahmen angeordneten, insbesondere metallischen Trageinsatz verankert ist.

## Claims

1. Extension device (10) for a turn-and-tilt sash (12) of a window, a door or the like, wherein, in the sash closed position, the extension device (10) is located in a concealed manner and has sash guiding devices (14), which are realized as an upper and a lower sash guiding device (14) and which, in each case, are provided with a cam guiding system (18) that operatively connects the sash (12) to the window frame (16), wherein the cam guiding systems (18) each have a support plate (20) that is pivotably secured to the window frame with a guide curve (22), which is in the form of a continuous guide slot or continuous guide groove, in which a control journal (24) extends, which is connected to a sash plate (26), which is securable to the sash, and during the entire sash rotational movement is in engagement with the guide slot or with the guide groove, **characterized in that**
the support plates (20) in each case are pivotably connected to a window frame plate (32), which has a longitudinal slot (34), to which a control arm (36) is connected so as to be slidingly displaceable and pivotable, wherein the control arms (36) are pivotably connected to the sash plates (26) thus forming control arm sash plate pivot joints (38) and to the support plates (20) thus forming control arm support plate pivot joints (40), and wherein the lower sash guiding device has a sash plate (26) and the upper sash guiding device has, as sash plate (26), an extension scissor element (44), which is connected to the control arm (36) and the support plate (20) for a tilting movement of the turn-and-tilt sash (12).

2. Extension device according to Claim 1, **characterized in that** the support plate is in surface contact with the window frame (16).

3. Extension device according to one of the preceding claims, **characterized in that** the guide groove (22) has a groove bottom (28) thus forming a defined groove depth and the insertion depth of the control journal (24) in the guide slot (22) is less than the groove depth.

4. Extension device according to Claim 3, **characterized in that** the groove bottom (28) has at least one opening.

5. Extension device according to one of the preceding claims, **characterized in that** the support plate (20) is connected to the window frame (16) by means of a turn-and-tilt joint (30).

6. Extension device according to Claim 5, **characterized in that** the turn-and-tilt joint (30) is realized as a vertically adjustable ball-and-socket joint (31).

7. Extension device according to one of the preceding claims, **characterized in that** in a sash open position, the control journal (24), with reference to a constant spacing between the control arm support plate pivot joint (40) and a support plate window frame pivot joint (30), is situated in the guide slot or in the guide groove (22) in a substantially central operating position.

8. Extension device according to one of the preceding claims, **characterized in that** the support plate (20) and/or the window frame plate (32) is produced at least in a surface contact region from a wear-resistant material with good sliding qualities.

9. Extension device according to one of the preceding claims, **characterized in that** the longitudinal slot (34) of the window frame plate (32) has a plurality of locking recesses (42) that are spaced apart, by means of which a sliding journal (35) of the control arm (36) is moveable into operative contact in dependence on the respective sash open position.

10. Extension device according to one of the preceding claims, **characterized in that** the support plate (20) and the control arm (36) are each connected to the window frame (16) by means of a detachable pivot joint (46).

11. Extension device according to Claim 10, **characterized in that** the respective pivot joint (46) is realized as an accommodating seat swivelling element joint (48, 50).

12. Extension device according to Claim 11, **characterized in that** the accommodating seat (48) is closed or open at the edge.

13. Extension device according to Claim 6, **characterized in that** the ball-and-socket joint (31) is anchored in a support insert, which is located in the window frame and, in particular, is metal.

## Revendications

1. Dispositif de débattement (10) de battant oscillant basculant (12) de fenêtres, de portes ou analogues,
le dispositif de débattement (10) est caché en position de fermeture du battant et il comporte des installations d'articulation de battant (14), réalisées sous la forme d'une installation supérieure et d'une installation inférieure de guidage de battant (14), avec des systèmes de coulisse de guidage (18) coopérant respectivement avec l'un des battants (12) et le dormant (16),
les systèmes de coulisse de guidage (18) comporte chacun une plaque de support (20) fixée de manière articulée au dormant et ayant une coulisse de guidage (22) sous la forme d'une fente de guidage continue ou d'une rainure de guidage continue recevant un goujon de guidage (24) relié à une plaque de battant (26) fixée au battant, et restant en prise avec la fente de guidage ou la rainure de guidage, pendant tout le mouvement de pivotement du battant,
**caractérisé en ce que**
les plaques de support (20) sont reliées chacune de manière articulée à une plaque de dormant (32) munie d'une fente longitudinale (34) à laquelle un bras de commande (36) est relié de manière articulée et coulissante,
les bras de commande (36) sont reliés de manière articulée aux plaques de battant (26) en formant les articulations de pivotement (38) des plaques de battant et du bras de commande et aux plaques de support (20) en formant les articulations de pivotement de plaques de support et de bras de commande (40), et
l'installation de guidage de battant comporte une plaque de battant (26) et l'installation de guidage de battant, supérieure, comporte comme plaque de battant (26), un compas (44) relié au bras de commande (36) et à la plaque de support (20) pour le basculement du battant oscillant basculant (12).

2. Dispositif de débattement selon la revendication 1,
**caractérisé en ce que**
la plaque de support est en contact surfacique avec le dormant (16).

3. Dispositif de débattement selon l'une des revendications précédentes,
**caractérisé en ce que**
la rainure de guidage (22) comporte un fond de rainure (28) ayant une profondeur définie, et la profondeur de pénétration du goujon de guidage (24) dans la rainure de guidage (22) est inférieure à la profondeur de la rainure.

4. Dispositif de débattement selon la revendication 3,
**caractérisé en ce que**
le fond de rainure (28) comporte au moins un orifice traversant.

5. Dispositif de débattement selon l'une des revendications précédentes,
**caractérisé en ce que**
la plaque de support (20) est reliée au dormant (16) par l'intermédiaire d'une articulation de pivotement et de basculement (30).

6. Dispositif de débattement selon la revendication 5,
**caractérisé en ce que**
l'articulation de pivotement et de basculement (30) est réalisée sous la forme d'une articulation à rotule (31) réglable en hauteur.

7. Dispositif de débattement selon l'une des revendications précédentes,
**caractérisé en ce que**
dans une position d'ouverture du battant, le goujon de guidage (24) se trouve dans une position médiane de fonctionnement dans la fente de guidage ou dans la rainure de guidage (22), entre l'articulation à plaque de support et bras de commande (40) et l'articulation dormant-plaque de support (30).

8. Dispositif de débattement selon l'une des revendications précédentes,
**caractérisé en ce que**
au moins dans une zone de contact surfacique la plaque de support (20) et/ou la plaque de dormant (32) est réalisée en un matériau glissant et résistant à l'usure.

9. Dispositif de débattement selon l'une des revendications précédentes,
**caractérisé en ce que**
la fente longitudinale (34) de la plaque de dormant (32) comporte plusieurs cavités d'enclipage (42) écartées les unes des autres et avec lesquelles, un goujon coulissant (35) du bras de commande (36) est mis en contact de coopération en fonction de la position respective d'ouverture du battant.

10. Dispositif de débattement selon l'une des revendications précédentes,
**caractérisé en ce que**
la plaque de support (20) et le bras de commande (36) sont reliés au dormant (16) par l'intermédiaire d'une liaison articulée, amovible (46).

11. Dispositif de débattement selon la revendication 10,
**caractérisé en ce que**
la liaison articulée (46) respective, est réalisée sous la forme d'une liaison à éléments de fixation de rotation-siège de réception (48, 50).

12. Dispositif de débattement selon la revendication 11,
**caractérisé en ce que**
le siège de réception (48) est à bords fermés ou à bords ouverts.

13. Dispositif de débattement selon la revendication 6,
**caractérisé en ce que**
l'articulation à rotule (31) est logée dans un insert de support, notamment métallique, dans le dormant.
